# EUROPÄISCHE PATENTSCHRIFT

(11) **EP 2 965 651 B1**
(45) Veröffentlichungstag und Bekanntmachung des Hinweises auf die Patenterteilung: **09.08.2017**
(21) Anmeldenummer: 15174561.9
(22) Anmeldetag: 30.06.2015
(51) Int. Cl.: A45D 20/08, A45D 20/34

(54) **HAARTROCKNER**
Hairdryer
Sèche cheveux

(30) Priorität: 09.07.2014 DE 102014213389
(43) Veröffentlichungstag der Anmeldung: 13.01.2016
(73) Patentinhaber: BSH Hausgeräte GmbH, 81739 München (DE)
(72) Erfinder: Altmann, Berthold, 83308 Trostberg (DE); Blischke, Daniela, 83349 Palling (DE); Copitzky, Thomas, 83278 Traunstein (DE); Hafer, Christian, 85435 Erding (DE)

(56) Entgegenhaltungen:
- EP-A1- 1 103 202
- GB-A- 2 093 526

## Beschreibung

Die Erfindung betrifft einen Haartrockner.

Als Haartrockner wird gemeinhin ein elektrisches Gerät zum Trocknen nasser Haare, etwa nach der Haarwäsche, dem Schwimmen oder Baden, bezeichnet. Handelsübliche Haartrockner besitzen typischerweise ein Gebläse mit einem elektrisch angetriebenem Lüfterrad. Das Gebläse dient zum Ansaugen von Luft in ein Gehäuse des Haartrockners, wo es mit Hilfe einer geeigneten Heizeinrichtung erwärmt werden kann. Über einen am Gehäuse vorgesehenen Luftauslass wird die erwärmte Luft dann wieder aus dem Gehäuseinnenraum ausgestoßen. Beispielsweise ist aus der EP 1 103 202 A1 ein Haartrockner mit einem sogenannten bürstenlosen Motor bekannt. Unter dem Begriff "Haartrockner" seien im Folgenden alle Haarstyling-Geräte gefasst, bei welchen mit Hilfe eines Lüfterrads bewegte Luft erzeugt wird.

Als problematisch bei herkömmlichen Haartrocknern erweist sich die beim Betrieb des Gebläses zumeist nicht unerhebliche Geräuschentwicklung. Diese wird zum Teil vom elektrischen Antrieb des Lüfterrads des Gebläses erzeugt. Ursächlich für eine solche Geräuschentwicklung ist jedoch primär die vom Lüfterrad und dessen Lüfterradflügeln bewegte Luft, da diese eine deutlich wahrnehmbare Geräuschkulisse erzeugt, sobald sie im Gehäuse des Haartrockners auf Hindernisse trifft. Generell gilt dabei, dass die Geräuschentwicklung mit zunehmender Anzahl an Hindernissen - zu denken ist etwa an im Gehäuse vorhandene Streben zur Abstützung des Gehäuses o.ä. - ebenfalls zunimmt. Dabei hängt die Geräuschentwicklung des Gebläses auch maßgeblich von der Geschwindigkeit der aus dem Haartrockner ausgestoßenen Luftströmung ab. Es gilt, dass mit zunehmender Strömungsgeschwindigkeit auch die Geräuschentwicklung zunimmt.

Als nachteilig für die genannte Geräuschentwicklung erweist sich der typischer-weise symmetrische Aufbau des Lüfterrads mit einer Lüfterradwelle und in Umfangsrichtung gleichmäßig im Abstand zueinander angeordneten Lüfterradflügeln. Eine derartige, symmetrische Anordnung der Lüfterradflügel bewirkt eine periodische Wechselwirkung der bewegten Luft mit Hindernissen, wodurch Schall mit einer Schallfrequenz erzeugt wird, die ein ganzzahliges Vielfaches der Grundfrequenz beträgt, mit welcher das Lüfterrad im Gehäuse rotiert. Ein Lüfterrad eines herkömmlichen Haartrockners dreht typischerweise mit einer Frequenz von ca. 250 Hz, was bedeutet, dass besagte Vielfache der Grundfrequenz im Kilohertz-Bereich angesiedelt sind. Gerade die Geräuschentwicklung in diesem Frequenzbereich wird jedoch vom Benutzer des Haartrockners zumeist als unangenehm empfunden.

Der vorangehend erläuterte Effekt der Geräuschentwicklung bei diskreten Schallfrequenzen wird in herkömmlichen Haartrocknern darüber hinaus durch die konstruktiv bedingte Halterung der Lüfterradwelle im Gehäuse begünstigt. Diese ist oftmals in Form einer Nabe realisiert, von welcher entlang der Umfangsrichtung der Lüfterradwelle angeordnete Halteelemente abstehen. Diese Halteelemente können etwa in der Art von Haltestreben ausgebildet sein. Wenn nun ein bestimmter Lüfterradflügel eine solche Strebe während der Drehung des Lüfterrads passiert, führt dies aufgrund der Störung des Luftstroms, hervorgerufen beispielsweise durch Turbulenzen oder Beeinträchtigungen der Druckverhältnisse, zu einer verstärkten Geräuschentwicklung.

Es ist daher eine Aufgabe der vorliegenden Erfindung, einen Haartrockner zu schaffen, der sich durch eine reduzierte Geräuschentwicklung auszeichnet.

Diese Aufgabe wird durch den Gegenstand der unabhängigen Patentansprüchen 1 und gelöst.

Bevorzugte Ausführungsformen sind Gegenstand der abhängigen Patent-ansprüche. Grundgedanke der Erfindung ist demnach, das Gebläse des Haartrockners asymmetrisch auszubilden, um auf diese Weise unerwünschte Resonanzeffekte, die die Geräuschentwicklung des Haartrockners nachteilig beeinflussen können, weitgehend oder sogar vollständig zu vermeiden.

Ein erfindungsgemäßer Haartrockner besitzt daher in bekannter Weise ein einen Gehäuseinnenraum begrenzendes Gehäuse, wobei im Gehäuseinnenraum ein Lüfterrad angeordnet ist, welches eine Lüfterradwelle und eine erste Anzahl von Lüfterradflügeln aufweist. Letztere sind entlang einer Umfangsrichtung der Lüfterradwelle an der Lüfterradwelle vorgesehen und stehen jeweils radial nach außen von dieser ab. Für die drehbare Lagerung der Lüfterradwelle im Gehäuseinnenraum ist in diesem ortsfest zum Gehäuse eine Lüfterrad-Halteeinrichtung vorgesehen. Diese umfasst ein Basiselement, an welchem die Lüfterradwelle des Lüfterrads drehbar gelagert ist. Hierfür kann das Basiselement in der Art einer Nabe oder eines anderen geeigneten Lagers ausgebildet sein und sich entlang einer Richtung erstrecken, die durch die Drehachse der Lüfterradwelle definiert wird. Die Halteeinrichtung umfasst ferner eine zweite Anzahl von entlang der Umfangsrichtung am Basiselement vorgesehenen Halteelementen, welche - analog zu den von der Lüfterradwelle abstehenden Lüfterradflügeln - jeweils radial nach außen vom Basiselement abstehen und sich radial außen am Gehäuse abstützen.

In einem ersten Aspekt der Erfindung wird vorgeschlagen, die einzelnen Lüfterradflügel ungleichmäßig entlang der Umfangsrichtung der Lüfterradwelle an dieser anzuordnen. Definiert man als Lüfterradflügel-Winkelabstand denjenigen Winkelabstand, der zwischen einem Paar benachbarter Lüfterradflügel gebildet wird, so liegt bei einem erfindungsgemäßen Haartrockner gemäß dem ersten Aspekt der Erfindung für wenigstens zwei verschiedene solche Paare ein unterschiedlicher Wert für den Lüfterradflügel-Winkelabstand vor. Dies ist mit einer "ungleichmäßigen" Anordnung der Lüfterradflügel an der Lüfterradwelle verbunden. Eine solche ungleichmäßige Anordnung der Lüfterradflügel in Umfangswirkung wirkt einer unerwünschten, resonanzbedingten Geräuschentwicklung bei der Drehbewegung des Lüfterrads entgegen.

Schließlich wird in einem zweiten Aspekt der Erfindung vorgeschlagen, das Prinzip der ungleichmäßigen Anordnung der Lüfterradflügel in Umfangsrichtung auch auf die Halteelemente der Lüfterrad-Halteeinrichtung zu übertragen. Demzufolge sind erfindungsgemäß auch die einzelnen Halteelemente ungleichmäßig entlang der Umfangsrichtung der Lüfterradwelle am Basiselement der Halteeinrichtung angeordnet. Definiert man als Halteelement-Winkelabstand denjenigen Winkelabstand, der zwischen einem Paar benachbarter Halteelemente - diese können etwa in der Art von Haltestreben realisiert sein - gebildet wird, so ist bei einem erfindungsgemäßen Haartrockner gemäß dem zweiten Aspekt der Erfindung für wenigstens zwei verschiedene solche Paare für den Halteelement-Winkelabstand ein jeweils unterschiedlicher Wert festgelegt. Dies führt zu einer ungleichmäßigen Anordnung der Halteelemente der Halteeinrichtung an der Lüfterradwelle. Auch eine solche ungleichmäßige Anordnung der Halteelemente in Umfangswirkung wirkt einer resonanzbedingten Geräuschentwicklung bei der Drehbewegung des Lüfterrads entgegen.

An dieser Stelle sei betont, dass die vorgeschlagenen Maßnahmen zur Geräuschreduzierung gemäß dem ersten und zweiten Aspekt vom einschlägigen Fachmann ohne Weiteres kombiniert werden können, um die betriebsmäßige Geräuschentwicklung des Haartrockners auf ein Mindestmaß zu reduzieren. Dabei versteht sich, dass der erfindungswesentliche Effekt der Geräuschreduzierung bei Implementierung aller zwei vorangehend erläuterter Aspekte in den Haartrocknern in besonderem Maße erzielt werden kann.

In einer bevorzugten Ausführungsform können nicht nur zwei Lüfterradflügel-Winkelabstände unterschiedliche Werte aufweisen, sondern alle Paare benachbarter Lüfterradflügel. Auf diese Weise wird eine geometrisch besonders ungleichmäßige Anordnung der einzelnen Lüfterradflügel entlang der Umfangsrichtung der Lüfterradwelle erzeugt, was zu einer verstärkten Reduktion der Geräuschentwicklung führt. Alternativ oder zusätzlich empfiehlt es sich, dass auch für alle Halteelement-Winkelabstände ein jeweils unterschiedlicher Wert gewählt wird. Auch auf diese Weise kann der Geräuschpegel des Haartrockners beim Betrieb des Lüfterrads gesenkt werden.

Werden für die einzelnen Lüfterradflügel identische Bauteile gewählt bzw. werden diese jeweils identisch an der Lüfterradwelle ausgebildet, so bedingt die ungleichmäßige Anordnung der Lüfterradflügel in Umfangsrichtung aufgrund der damit einhergehenden nicht-rotationssymmetrischen Massenverteilung typischerweise eine Unwucht. Mit anderen Worten, die Massenträgheitsachse des Lüfterrads weicht von der durch die Lage der Lüfterradwelle definierten Drehachse des Lüfterrads ab. Eine solche Unwucht führt jedoch meist zu einem erhöhten, betriebsbedingten Verschleiß des Lüfterrads. Um dem entgegen zu wirken, wird in einer weiteren bevorzugten Ausführungsform vorgeschlagen, an der Lüfterrad-welle und/oder an wenigstens einem Lüfterradflügel eine Ausgleichsmasse vorzusehen. Die Ausgleichsmasse ist dabei derart ausgestaltet, dass eine bei der Drehbewegung des Lüfterrads erzeugte Unwucht kompensiert wird. Hierzu ist die Ausgleichsmasse an geeigneter Stelle an den Lüfterradflügeln bzw. der Lüfterradwelle anzuordnen. Besonders empfiehlt sich die Bereitstellung einer Ausgleichsmasse an den Lüfterradflügeln radial innen oder an der Lüfterradwelle selbst.

In einer dazu alternativen Ausführungsform kann dem Auftreten unerwünschter Unwuchten auch dadurch entgegengewirkt werden, dass die einzelnen Lüfterradflügel jeweils mit einer individuellen Massenverteilung ausgestattet werden, derart, dass die asymmetrische, also ungleichmäßige Anordnung der Lüfterradflügel entlang der Umfangsrichtung der Lüfterradwelle teilweise oder vollständig ausgeglichen wird.

Aus fertigungstechnischer Sicht als vorteilhaft mag eine Ausführungsform erachtet werden, bei welcher die einzelnen Halteelemente jeweils in der Art einer Haltestrebe ausgebildet sind, welche sich jeweils mit einem radial äußeren Endabschnitt am Gehäuse abstützen und mit einem radial inneren Endabschnitt am Basiselement der Halteeinrichtung angebracht sind.

Eine besonders einfache Montage der entlang der Umfangsrichtung asymmetrisch angeordneten Halteelemente am Basiselement der Halteeinrichtung ermöglicht eine bevorzugte Ausführungsform, bei welcher für jedes Halteelement ein vom Basiselement radial nach außen abstehender Aufnahmekragen vorgesehen wird, in welchem ein jeweiliges Halteelement mit seinem radial inneren Endabschnitt aufgenommen werden kann.

Experimentelle Untersuchungen in Verbindung mit rechnergestützten Simulationen haben gezeigt, dass eine weitere Geräuschreduzierung erzielt werden kann, wenn wenigstens eine Haltestrebe in einem orthogonal zur Drehachse definierten Querschnitt des Haartrockners wenigstens abschnittsweise gekrümmt ausgebildet ist. Als besonders bevorzugt anzusehen ist dabei eine Ausführungsform, bei welcher alle Haltestreben wenigstens abschnittsweise gekrümmt ausgebildet sind.

Eine besonders gute Geräuschunterdrückung beim Betrieb des Lüfterrads kann indes erreicht werden, wenn alle gekrümmt ausgebildeten Haltestreben dieselbe Krümmungsrichtung aufweisen. Eine ähnliche Wirkung kann demgegenüber in einer Variante erreicht werden, bei der wenigstens zwei benachbarte Haltestreben zueinander entgegengesetzte Krümmungsrichtungen aufweisen.

In einer besonders bevorzugten Ausführungsform können wenigstens zwei Haltestreben unterschiedlich stark gekrümmt ausgebildet sein. Dies führt, insbesondere in Kombination mit den vorangehend erläuterten Maßnahmen, zu einer nochmals reduzierten Geräuschentwicklung des Haartrockners.

Zur Verringerung des Strömungswiderstands der Halteelemente der Halteeinrichtung, die sich typischerweise im Strömungspfad der vom Lüfterrad angesaugten Luft angeordnet befinden, wird in einer anderen bevorzugten Ausführungsform vorgeschlagen, diese in einer aerodynamisch besonders günstigen Tropfenform auszubilden. Hierzu empfiehlt es sich, an wenigstens einer Haltestrebe eine Umhüllungseinrichtung anzubringen, die in einem entlang der Drehachse definierten Längsschnitt des Haartrockners eine im Wesentlichen tropfenförmige geometrische Gestalt aufweist. Besonders bevorzugt ist eine Ausführungsform, bei welcher alle Haltestreben mit einer solchen, tropfenförmigen Umhüllung versehen sind. Mit der genannten Verringerung des Strömungswiderstands geht auch eine Reduktion der Geräuschentwicklung einher.

Zur Verwendung als Material für die Umhüllungseinrichtung empfiehlt sich ein Metall oder ein Kunststoff, in letzterem Fall erweist sich Silikon als besonders vorteilhaft.

Eine zusätzliche Dämpfung der betriebsbedingt erzeugten Geräusche kann erzielt werden, wenn auf einer Außenoberfläche der Umhüllungseinrichtung wenigstens abschnittsweise, vorzugsweise vollständig auf dieser, eine Strukturierung vorgesehen wird. Diese kann etwa eine Mehrzahl von Ausnehmungen oder Erhöhungen umfassen, die beispielsweise musterartig oder rasterartig auf der Außenoberfläche anzubringen sind.

Weitere wichtige Merkmale und Vorteile der Erfindung ergeben sich aus den Unteransprüchen, aus den Zeichnungen und aus der zugehörigen Figurenbeschreibung anhand der Zeichnungen.

Es versteht sich, dass die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Bevorzugte Ausführungsbeispiele der Erfindung sind in den Zeichnungen dargestellt und werden in der nachfolgenden Beschreibung näher erläutert, wobei sich gleiche Bezugszeichen auf gleiche oder ähnliche oder funktional gleiche Komponenten beziehen.

Es zeigen, jeweils schematisch:
- Fig. 1: ein Beispiel eines erfindungsgemäßen Haartrockners in einem Querschnitt,
- Fig. 2: den Haartrockner der Figur 1 in einem Längsschnitt,
- Fig. 3: eine Variante des Beispiels der Figur 1,
- Fig. 4: ein Beispiel eines Basiselements einer Lüfterrad-Halteeinrichtung,
- Fig. 5: ein Beispiel einer tropfenförmig ausgebildeten Haltestrebe der Lüfterrad-Halteeinrichtung.

Figur 1 illustriert in einem Querschnitt einen erfindungsgemäßen Haartrockner 1. Dieser umfasst ein ausreichend dimensioniertes und in Figur 1 nur grobschematisch angedeutetes Gehäuse 3. Das Gehäuse 3 begrenzt einen Gehäuseinnenraum 4, in welchem ein Lüfterrad 2 zum Erzeugen eines Luftstroms relativ zum Gehäuse 3 entlang einer Drehrichtung R um eine Drehachse D drehbar gelagert ist. Der in Figur 1 gezeigte Querschnitt bezieht sich auf eine Querschnittsebene, die orthogonal zur Drehachse D verläuft, d.h. die Drehachse D erstreckt sich in Figur 1 senkrecht zur Zeichenebene. Figur 2 zeigt den Haartrockner der Figur 1 in einem Längsschnitt entlang der Drehachse D. Das Lüfterrad 2 umfasst eine sich koaxial zur Drehachse D erstreckende Lüfterradwelle 5 und eine erste Anzahl N₁ von Lüfterradflügeln 6. Diese sind entlang einer Umfangsrichtung U, welche der Drehrichtung R der Lüfterradwelle 5 entspricht, an der Lüfterradwelle 5 vorgesehen und stehen jeweils radial nach außen von dieser ab. Die Lüfterradflügel 6 sind in der Figur 1 stark vereinfacht dargestellt und können in Varianten auch eine komplexere geometrische Gestalt besitzen.

Wie Figur 2 erkennen lässt, besitzt der Haartrockner 1 zur Lagerung des Lüfterrads 2 am Gehäuse 3 eine ortsfest zum Gehäuse 3 im Gehäuseinnenraum 4 angeordnete Lüfterrad-Halteeinrichtung 7. Diese umfasst ein Basiselement 8, beispielsweise in der Art einer Nabe oder einer anderen geeigneten Lagereinrichtung, an welchem die Lüfterradwelle 5 des Lüfterrads 2 in Drehrichtung R drehbar gelagert ist. Der Figur 1 lässt sich entnehmen, dass die Lüfterrad-Halteeinrichtung 7 eine zweite Anzahl N₂ von Halteelementen 9 umfasst, die als Haltestreben 10 ausgebildet sein können. Alternativ dazu können die Halteelemente 9 auch durch Elemente eines dem Fachmann geläufigen, sogenannten "Mikanit"-Kreuzes gebildet werden, auf dessen Mikanit-Flächen elektrische Heizdrähte zum Heizen der durch den Haartrockner 1 strömenden Luft gewickelt sein können (nicht gezeigt).

Die einzelnen Halteelemente 9 sind in Drehrichtung R bzw. Umfangsrichtung U der Lüfterradwelle 5 angeordnet und stehen im Querschnitt des Haartrockners 1 jeweils radial nach außen vom Basiselement 8 ab. Mit einem radial inneren Endabschnitt 11 (vgl. Fig. 2) stützen sich die Halteelemente 9 am Basiselement 8 ab, mit einem radial äußern Endabschnitt 12 am Gehäuse 3. Die Halteelemente 9 können integral am Basiselement 8 und/oder am Gehäuse 3 ausgeformt sein.

Gemäß einem ersten Aspekt des erfindungsgemäßen Haartrockners 1 ist nun die erste Anzahl N₁ an Lüfterradflügeln 6 von der zweiten Anzahl N₂ der Halteelemente 9 der Lüfterrad-Halteeinrichtung 7 verschieden. Im Beispiel der Figur 1 sind sieben Lüfterradflügel 6 und vier Halteelemente 9 vorgesehen, d.h. N₁ = 7 und N₂ = 4.

Zwei in Dreh- bzw. Umfangsrichtung D, U benachbarte Lüfterradflügel 6 sind dabei unter einem jeweiligen Lüfterradflügel-Winkelabstand α zueinander angeordnet. Entsprechend sind zwei benachbarte Halteelemente 9 unter einem jeweiligen Halteelement-Winkelabstand β zueinander angeordnet. Die beiden Winkel α, β sind in Figur 1 exemplarisch für ein Paar benachbarter Lüfterradflügel 6 und ein Paar benachbarter Halteelemente dargestellt. Die Figur 1 belegt anschaulich, dass die Werte der Lüfterradflügel-Winkelabstände α nicht für alle Paare benachbarter Lüfterradflügel 6 identisch ist, sondern variiert. Beispielsweise ist der in Figur 1 eingezeichnete Lüfterradflügel-Winkelabstand α₁ größer als der Lüfterradflügel-Winkelabstand α₂. In dem in Figur 1 gezeigten Beispiel sind also die Werte wenigstens zweier Lüfterradflügel-Winkelabstände α1, α2 verschieden. Entsprechendes gilt für die Werte zweier Halteelement-Winkelabstände β.

In Varianten des Beispiels der Figuren 1 und 2 ist es denkbar, dass im Haartrockner 1 nur einer oder zwei der drei anhand des Beispiel erläuterten, erfindungswesentlichen Aspekte - also erstens unterschiedliche Anzahl N₁, N₂ von Lüfterradflügeln 6 bzw. Halteelementen 9, zweitens wenigstens zwei unterschiedliche Werte für Paare benachbarter Lüfterradflügel-Winkelabstände α, und drittens wenigstens zwei unterschiedliche Werte für Paare benachbarter Halteelemente-Winkelabstände β - realisiert werden. Der erfindungswesentliche Effekt der Betriebsgeräusch-Reduzierung ist bei gleichzeitiger Implementierung aller drei vorangehend erläuterter Aspekte besonders ausgeprägt.

In einer Variante des Beispiels können nicht nur zwei Lüfterradflügel-Winkelabstände α unterschiedliche Werte aufweisen, sondern alle Werte der vorhandenen Lüfterrad-Winkelabstände α zueinander verschieden sein. Auf diese Weise wird eine geometrisch besonders ungleichmäßige Anordnung der einzelnen Lüfterradflügel 6 entlang der Umfangsrichtung U der Lüfterradwelle 5 erzielt, was zu einer zusätzlichen Reduktion der Geräuschentwicklung führt. In einer weiteren Variante, die mit der vorangehend vorgestellten Variante kombiniert werden kann, können demzufolge auch jeweils unterschiedliche Werte für alle Halteelement-Winkelabstände β gewählt werden. Dies trifft auf auch auf das in Figur 1 gezeigte Beispiel zu. Auf diese Weise kann der betriebsmäßig erzeugte Geräuschpegel des Haartrockners 1 nochmals gesenkt werden.

Werden für die einzelnen Lüfterradflügel 6 identische Bauteile gewählt bzw. werden diese jeweils identisch an der Lüfterradwelle 5 ausgeformt, so bedingt die ungleichmäßiger Anordnung der Lüfterradflügel in Umfangsrichtung U aufgrund der damit einhergehenden nicht-rotationssymmetrischen Massenverteilung eine Unwucht. Diese kann zu einem deutlich erhöhten Verschleiß des Lüfterrads 2 führen. Um dem entgegen zu wirken, kann an der Lüfterradwelle 5 und/oder an wenigstens einem Lüfterradflügel 6 eine Ausgleichsmasse 13 vorgesehen werden. Eine solche ist in Figur 1 exemplarisch an einem einzelnen Lüfterradflügel 6 ausgeformt, was in Figur 1 der Übersichtlichkeit halber nur schematisch angedeutet ist. Die Ausgleichsmasse 13 ist derart gestaltet, dass bei der Drehbewegung des Lüfterrads 5 um die Drehachse D keine Unwucht erzeugt wird. Hierzu ist die Ausgleichsmasse 13 an geeigneter Stelle an den Lüfterradflügeln 6 bzw. der Lüfterradwelle 5 angebracht. Besonders empfiehlt sich die Anbringung der Ausgleichsmasse 13 am jeweiligen Lüfterradflügel 6 radial innen - dies ist in Figur 1 gezeigt - oder an der Lüfterradwelle 5 selbst. Es versteht sich dabei, dass in Varianten auch an mehreren Lüfterradflügeln 6 eine Ausgleichsmasse vorgesehen werden kann. In einer Variante kann dem Auftreten unerwünschter Unwuchten auch dadurch entgegengewirkt werden, dass die einzelnen Lüfterradflügel 6 jeweils mit einer individuellen Massenverteilung derart ausgestattet werden.

Die Figur 3 illustriert eine weitere Variante eines erfindungsgemäßen Haartrockners 1 in einem Querschnitt orthogonal zur Drehachse D des Lüfterrads 2. Man erkennt, dass die Haltestreben 10 in radialer Richtung gekrümmt ausgebildet sind. Experimentelle Untersuchungen in Verbindung mit rechnergestützten Simulationen haben gezeigt, dass auf diese Weise eine weitere Geräuschreduzierung erzielt werden kann. Eine besonders gute Geräuschunterdrückung wird indes erreicht, wenn wie in Figur 3 gezeigt alle gekrümmt ausgebildeten Haltestreben 10 dieselbe Krümmungsrichtung aufweisen. In einer weiteren Variante des Beispiels ist es vorstellbar, die Halteelemente 10 nur abschnittsweise gekrümmt auszubilden (nicht gezeigt). Alternativ oder zusätzlich können auch nur einzelne Halteelemente 10 und nicht, wie in Figur 3 illustriert, alle Halteelemente 10 gekrümmt ausgebildet werden. Alternativ dazu können aber wenigstens zwei in Umfangsrichtung U benachbarte Haltestreben 10 zueinander entgegengesetzte Krümmungsrichtungen aufweisen (nicht gezeigt).

Figur 4 zeigt ein Beispiel einer Lüfterrad-Halteeinrichtung 7 mit einem Basiselement 8, das im Querschnitt eine sternförmige Geometrie aufweist. Man erkennt, dass für jedes der fünf Halteelemente 9 am Basiselement 8 ein radial nach außen abstehender, im Querschnitt u-förmig ausgebildeter Aufnahmekragen 14 vorgesehen ist, in welchen jeweils ein Halteelement 9 eingesteckt werden kann. Dies erleichtert die Montage der Halteelemente 9 am Basiselement 8. Bei dem in Figur 4 gezeigten Beispiel ist der Winkel β für alle Paare benachbarter Halteelemente 9 gleich gewählt. Es versteht sich jedoch, dass durch Ausbildung und/oder Anordnung der Aufnahmekragen 14 entlang der Umfangsrichtung U bzw. der Drehrichtung R auch unterschiedliche Werte für die einzelnen Winkel β realisiert werden können.

Zur Verringerung des Strömungswiderstands der Halteelemente 9 der Lüfterrad-Halteeinrichtung 7, die sich typischerweise im Strömungspfad der vom Lüfterrad 2 angesaugten Luft angeordnet befinden, können die einzelnen, als Haltestreben 10 ausgebildeten Halteelemente 9 in einer aerodynamisch besonders günstigen Tropfenform ausgebildet werden. Mit der Verringerung des Strömungswiderstands geht auch eine Reduzierung der Geräuschentwicklung einher. Ein Beispiel für ein solches Szenario zeigt die Figur 5: An wenigstens einer Haltestrebe 10 ist eine Umhüllungseinrichtung 15 vorgesehen, die in einem entlang der Drehachse D definierten Längsschnitt des Haartrockners 1 eine im Wesentlichen tropfenförmige geometrische Gestalt besitzt. Eine zusätzliche Dämpfung der betriebsbedingt erzeugten Geräusche kann erzielt werden, wenn auf einer Außenoberfläche der Umhüllungseinrichtung 15 wenigstens abschnittsweise, vorzugsweise vollständig auf dieser, eine Strukturierung vorgesehen wird. Diese kann etwa eine Mehrzahl von Ausnehmungen oder Erhöhungen umfassen, die beispielsweise musterartig oder rasterartig auf der Außenoberfläche anzubringen sind (nicht gezeigt). Zur Verwendung als Material für die Umhüllungseinrichtung 15 empfiehlt sich ein Metall oder ein Kunststoff, in letzterem Fall insbesondere Silikon. Die strömungstechnisch vorteilhafte Ausgestaltung der Haltestreben 10 in Tropfenform kann auch für die Gestaltung der Streben eines am Gehäuse 3 vorgesehenen Luftausgitters übernommen werden, durch welche die vom Lüfterrad bewegte Luft wieder aus dem Haartrockner 1 austreten kann.

### Bezugszeichenliste

- 1: Haartrockner
- 2: Lüfterrad
- 3: Gehäuse
- 4: Gehäuseinnenraum
- 5: Lüfterradwelle
- 6: Lüfterradflügel
- 7: Halteeinrichtung
- 8: Basiselement
- 9: Halteelement
- 10: Haltestrebe
- 11: radial innerer Endabschnitt
- 12: radial äußerer Endabschnitt
- 13: Ausgleichsmasse
- 14: Aufnahmekragen
- 15: Umhüllungseinrichtung

- D: Drehachse
- U: Umfangsrichtung
- R: Drehrichtung

## Patentansprüche

1. Haartrockner (1),
- mit einem einen Gehäuseinnenraum (4) begrenzenden Gehäuse (3),
- mit einem im Gehäuseinnenraum (4) angeordneten Lüfterrad (2), welches eine Lüfterradwelle (5) und eine erste Anzahl (N₁) von Lüfterradflügeln (6) aufweist, die entlang einer Umfangsrichtung (U) der Lüfterradwelle (5) an der Lüfterradwelle (5) vorgesehen sind und jeweils radial nach außen von der Lüfterradwelle (5) abstehen,
- mit einer ortsfest zum Gehäuse (3) im Gehäuseinnenraum (4) angeordneten Lüfterrad-Halteeinrichtung (7), die ein Basiselement (8) umfasst, an welchem die Lüfterradwelle (5) des Lüfterrads (2) drehbar gelagert ist,
- wobei eine zweite Anzahl (N₂) von Halteelementen (9) entlang der Umfangsrichtung (U) am Basiselement (8) vorgesehen ist, die jeweils radial nach außen vom Basiselement (9) abstehen und sich am Gehäuse (3) abstützen,
**dadurch gekennzeichnet, dass**
ein zwischen jeweils einem Paar benachbarter Halteelemente (9) definierter Halteelement-Winkelabstand (β) für wenigstens zwei solche Paare (9) einen unterschiedlichen Wert aufweist.

2. Haartrockner (1),
- mit einem einen Gehäuseinnenraum (4) begrenzenden Gehäuse (3),
- mit einem im Gehäuseinnenraum (4) angeordneten Lüfterrad (2), welches eine Lüfterradwelle (5) und eine erste Anzahl (N₁) von Lüfterradflügeln (6) aufweist, die entlang einer Umfangsrichtung (U) der Lüfterradwelle (5) an der Lüfterradwelle (5) vorgesehen sind und jeweils radial nach außen von der Lüfterradwelle (5) abstehen,
- mit einer ortsfest zum Gehäuse (3) im Gehäuseinnenraum (4) angeordneten Lüfterrad-Halteeinrichtung (7), die ein Basiselement (8) umfasst, an welchem die Lüfterradwelle (5) des Lüfterrads (2) drehbar gelagert ist,
- wobei eine zweite Anzahl (N₂) von Halteelementen (9) entlang der Umfangsrichtung (U) am Basiselement (8) vorgesehen ist, die jeweils radial nach außen vom Basiselement (9) abstehen und sich am Gehäuse (3) abstützen,
**dadurch gekennzeichnet, dass**
ein zwischen jeweils einem Paar benachbarter Lüfterradflügel (6) definierter Lüfterradflügel-Winkelabstand (α) für wenigstens zwei solche Paare (6) einen unterschiedlichen Wert aufweist.

3. Haartrockner (1), nach Anspruch 2, **dadurch gekennzeichnet, dass** ein zwischen jeweils einem Paar benachbarter Halteelemente (9) definierter Halteelement-Winkelabstand (β) für wenigstens zwei solche Paare (9) einen unterschiedlichen Wert aufweist.

4. Haartrockner nach einem der Ansprüche 1 bis 3,**dadurch gekennzeichnet, dass**
- der Lüfterradflügel-Winkelabstand (α) für alle Paare von benachbarten Lüfterradflügeln (6) jeweils einen unterschiedlichen Wert (α, α₁, α₂) aufweist, und/oder dass
- der Halteelement-Winkelabstand (β) für alle Paare von benachbarten Halteelementen (9) jeweils einen unterschiedlichen Wert aufweist.

5. Haartrockner nach einem der Ansprüche 2 bis 4, **dadurch gekennzeichnet, dass** an der Lüfterradwelle (5) und/oder an wenigstens einem Lüfterradflügel (6) eine Ausgleichsmasse (13) vorgesehen ist, welche derart ausgebildet ist, dass eine bei der Drehbewegung des Lüfterrads (2) durch die asymmetrische Anordnung der Lüfterradflügel (6) erzeugte Unwucht kompensiert wird.

6. Haartrockner nach einem der Ansprüche 2 bis 5, **dadurch gekennzeichnet, dass** die einzelnen Lüfterradflügel (6) jeweils eine individuelle Massenverteilung aufweisen, derart, dass eine bei der Drehbewegung des Lüfterrads (2) durch die asymmetrische Anordnung der Lüfterradflügel (6) erzeugte Unwucht ausgeglichen wird.

7. Haartrockner nach einem der Ansprüche 1 bis 6, **dadurch gekennzeichnet, dass** die Halteelemente (9) jeweils in der Art von Haltestreben (10) ausgebildet sind, welche sich jeweils mit einem radial äußeren Endabschnitt (12) am Gehäuse (3) abstützen und mit einem radial inneren Endabschnitt (11) am Basiselement (8) der Lüfterrad-Halteeinrichtung (7) angebracht sind.

8. Haartrockner einem der vorhergehenden Ansprüche, **dadurch gekennzeichnet, dass** am Basiselement (8) für jedes Halteelement (9) ein radial nach außen abstehender Aufnahmekragen (14) vorgesehen ist, in welchem ein jeweiliges Halteelement (9) mit seinem radial inneren Endabschnitt (11) aufgenommen ist.

9. Haartrockner nach Anspruch 7 oder 8, **dadurch gekennzeichnet, dass** wenigstens eine Haltestrebe (10), vorzugsweise alle Haltestreben (10), in einem orthogonal zur Drehachse (D) definierten Querschnitt des Haartrockners (1) wenigstens abschnittsweise gekrümmt ausgebildet sind.

10. Haartrockner nach Anspruch 9, **dadurch gekennzeichnet, dass**
- alle Haltestreben (10) dieselbe Krümmungsrichtung aufweisen, oder dass
- wenigstens zwei in Umfangsrichtung (4) der Lüfterradwelle (5) benachbarte Haltestreben (10) zueinander entgegengesetzte Krümmungsrichtungen aufweisen.

11. Haartrockner nach Anspruch 9 oder 10, **dadurch gekennzeichnet, dass** wenigstens zwei Haltestreben (10) unterschiedlich stark gekrümmt ausgebildet sind.

12. Haartrockner nach einem der vorhergehenden Ansprüche, **dadurch gekennzeichnet, dass** an wenigstens einem, vorzugsweise an allen, Haltestreben (10) eine Umhüllungseinrichtung (15) vorgesehen ist, die in einem in einem entlang der Drehachse (D) definierten Längsschnitt des Haartrockners (1) eine im Wesentlichen tropfenförmige geometrische Gestalt aufweist.

13. Haartrockner nach Anspruch 12, **dadurch gekennzeichnet, dass** die Umhüllungseinrichtung (15) aus einem Metall oder einem Kunststoff, vorzugsweise aus Silikon, hergestellt sind.

14. Haartrockner nach Anspruch 12 oder 13, **dadurch gekennzeichnet, dass** auf einer Außenoberfläche der Umhüllungseinrichtung (15) wenigstens abschnittsweise eine Strukturierung vorgesehen ist.

## Claims

1. Hair dryer (1),
- having a housing (3) delimiting a housing interior (4),
- having a fan impeller (2) arranged in the housing interior (4), which fan impeller has a fan impeller shaft (5) and a first number (N₁) of fan impeller blades (6), which are provided along a peripheral direction (U) of the fan impeller shaft (5) on the fan impeller shaft (5) and each project radially outwards from the fan impeller shaft (5),
- having a fan impeller holding device (7) arranged in the housing interior (4) and stationary in respect of the housing (3), said fan impeller holding device comprising a basic element (8) on which the fan impeller shaft (5) of the fan impeller (2) is rotatably mounted,
- wherein a second number (*N*₂) of holding elements (9) is provided along the peripheral direction (U) on the basic element (8), which each project radially outwards from the basic element (9) and rest against the housing (3),
**characterised in that**
a holding element angular distance (β) defined between each one pair of adjacent holding elements (9) has a different value for at least two such pairs (9).

2. Hair dryer (1),
- having a housing (3) delimiting a housing interior (4),
- having an fan impeller (2) arranged in the housing interior (4), which fan impeller has a fan impeller shaft (5) and a first number (*N*₁) of fan impeller blades (6), which are provided along a peripheral direction (U) of the fan impeller shaft (5) on the fan impeller shaft (5) and each project radially outwards from the fan impeller shaft (5),
- having a fan impeller holding device (7) arranged in the housing interior (4) and stationary in respect of the housing (3), said fan impeller holding device comprising a basic element (8) on which the fan impeller shaft (5) of the fan impeller (2) is rotatably mounted,
- wherein a second number (*N*₂) of holding elements (9) is provided along the peripheral direction (U) on the basic element (8), which each project radially outwards from the basic element (9) and rest against the housing (3),
**characterised in that**
a fan impeller blade angular distance (α) defined between each one pair of adjacent fan impeller blades (6) has a different value for at least two such pairs (6).

3. Hair dryer (1) according to claim 2, **characterised in that**
a holding element angular distance (β) defined between each one pair of adjacent holding elements (9) has a different value for at least two such pairs (9).

4. Hair dryer according to one of claims 1 to 3, **characterised in that**
- the fan impeller blade angular distance (α) has a different value (α, α₁, α₂) for all pairs of adjacent fan impeller blades (6) in each case and/or
- the holding element angular distance (β) has a different value for all pairs of adjacent holding elements (9) in each case.

5. Hair dryer according to one of claims 2 to 4, **characterised in that** a levelling compound (13) is provided on the fan impeller shaft (5) and/or on at least one fan impeller blade (6), which is embodied such that an imbalance generated by the asymmetric arrangement of the fan impeller blade (6) is compensated with the rotational movement of the fan impeller (2).

6. Hair dryer according to one of claims 2 to 5, **characterised in that** the individual fan impeller blades (6) have an individual mass distribution in each case, such that an imbalance generated by the asymmetric arrangement of the fan impeller blades (6) is balanced out with the rotational movement of the fan impeller (2).

7. Hair dryer according to one of claims 1 to 6, **characterised in that** the holding elements (9) are each embodied in the manner of holding webs (10), which rest with a radial outer edge section (12) on the housing (3) in each case and are attached with a radially inner end section (11) to the basic element (8) of the fan impeller holding device (7).

8. Hair dryer according to one of the preceding claims, **characterised in that** a receiving collar (14) which projects radially outwards and in which a respective holding element (9) with its radial inner end section (11) is received is provided on the basic element (8) for each holding element (9).

9. Hair dryer according to claim 7 or 8, **characterised in that** at least one holding web (10), preferably all holding webs (10), are embodied curved, at least in sections, in a cross-section of the hair dryer (1) defined orthogonally in respect of the axis of rotation (D).

10. Hair dryer according to claim 9, **characterised in that**
- all holding webs (10) have the same curvature direction, or that
- at least two holding webs (10) which are adjacent in the peripheral direction (4) of the fan impeller shaft (5) have curvature directions that are opposite to one another.

11. Hair dryer according to claim 9 or 10, **characterised in that** at least two holding webs (10) are embodied with different degrees of curvature.

12. Hair dryer according to one of the preceding claims, **characterised in that** a casing device (15) is provided on at least one, preferably on all, holding webs (10), said casing device having an essentially drop-shaped geometric design in a longitudinal section of the hair dryer (1) defined along the axis of rotation (D).

13. Hair dryer according to claim 12, **characterised in that** the casing device (15) is produced from a metal or a plastic, preferably from silicon.

14. Hair dryer according to claim 12 or 13, **characterised in that** a structuring is provided on an outer surface of the casing device (15), at least in sections.

## Revendications

1. Sèche-cheveux (1),
- avec un boîtier (3) délimitant un espace intérieur (4) de boîtier,
- avec une roue de ventilateur (2) disposée dans l'espace intérieur (4) de boîtier, laquelle présente un arbre (5) de roue de ventilateur et un premier nombre (N₁) d'ailettes (6) de roue de ventilateur, disposées sur ledit arbre (5) de roue de ventilateur selon une direction circonférentielle (U) de celui-ci et partant dudit arbre (5) de roue de ventilateur chacune radialement vers l'extérieur,
- avec un dispositif de support (7) de roue de ventilateur disposé de manière fixe par rapport au boîtier (3) dans l'espace intérieur (4) de boîtier, qui comprend un élément de base (8) sur lequel l'arbre (5) de roue de ventilateur de la roue de ventilateur (2) est monté en rotation,
- un second nombre (N₂) d'éléments de support (9) étant prévu sur l'élément de base (9) le long de la direction circonférentielle (U), qui partent dudit élément de base (8) chacun radialement vers l'extérieur et viennent s'appuyer contre le boîtier (3),
**caractérisé en ce que**
un écart angulaire (β) d'élément de support, défini entre chaque paire d'éléments de support (9) voisins, présente pour au moins deux de telles paires (9) une valeur distincte.

2. Sèche-cheveux (1),
- avec un boîtier (3) délimitant un espace intérieur (4) de boîtier,
- avec une roue de ventilateur (2) disposée dans l'espace intérieur (4) de boîtier, laquelle présente un arbre (5) de roue de ventilateur et un premier nombre (N₁) d'ailettes (6) de roue de ventilateur, disposées sur ledit arbre (5) de roue de ventilateur selon une direction circonférentielle (U) de celui-ci et partant dudit arbre (5) de roue de ventilateur chacune radialement vers l'extérieur,
- avec un dispositif de support (7) de roue de ventilateur disposé de manière fixe par rapport au boîtier (3) dans l'espace intérieur (4) de boîtier, qui comprend un élément de base (8) sur lequel l'arbre (5) de roue de ventilateur de la roue de ventilateur (2) est monté en rotation,
- un second nombre (N₂) d'éléments de support (9) étant prévu sur l'élément de base (8) le long de la direction circonférentielle (U), qui partent dudit élément de base (9) chacun radialement vers l'extérieur et viennent s'appuyer contre le boîtier (3),
**caractérisé en ce que**
un écart angulaire (α) d'ailette de roue de ventilateur, défini entre chaque paire d'ailettes (6) de roue de ventilateur voisines, présente pour au moins deux de telles paires (6) une valeur distincte.

3. Sèche-cheveux (1) selon la revendication 2, **caractérisé en ce que** un écart angulaire (β) d'élément de support, défini entre chaque paire d'éléments de support (9) voisins, présente pour au moins deux de telles paires (9) une valeur distincte.

4. Sèche-cheveux selon une des revendications 1 à 3, **caractérisé en ce que**
- l'écart angulaire (α) d'ailette de roue de ventilateur présente pour toutes les paires d'ailettes (6) de roue de ventilateur voisines chaque fois une valeur distincte (α, α₁, α₂), et/ou
- l'écart angulaire (β) d'élément de support présente pour toutes les paires d'éléments de support (9) voisins chaque fois une valeur distincte.

5. Sèche-cheveux selon une des revendications 2 à 4, **caractérisé en ce qu'**une masse d'équilibrage (13) est prévue sur l'arbre (5) de roue de ventilateur et/ou sur au moins une ailette (6) de roue de ventilateur, laquelle masse est réalisée de façon à compenser un balourd provoqué lors de la rotation de la roue de ventilateur (2) par la disposition asymétrique des ailettes (6) de roue de ventilateur.

6. Sèche-cheveux selon une des revendications 2 à 5, **caractérisé en ce que** les différentes ailettes (6) de roue de ventilateur présentent chacune une répartition de masse individuelle telle qu'un balourd provoqué lors de la rotation de la roue de ventilateur (2) par la disposition asymétrique des ailettes (6) de roue de ventilateur est compensé.

7. Sèche-cheveux selon une des revendications 1 à 6, **caractérisé en ce que** les éléments de support (9) sont réalisés sous la forme de barres de support (10) qui viennent s'appuyer chacune par une partie d'extrémité radiale extérieure (12) contre le boîtier (3) et sont fixées par une partie d'extrémité radiale intérieure (11) à l'élément de base (8) du dispositif de support (7) de roue de ventilateur.

8. Sèche-cheveux selon une des revendications précédentes, **caractérisé en ce qu'**il est prévu, sur l'élément de base (8), pour chaque élément de support (9), une collerette réceptrice (14) saillant radialement vers l'extérieur, dans laquelle est reçu un élément de support respectif (9) par sa partie d'extrémité radiale intérieure (11).

9. Sèche-cheveux selon la revendication 7 ou 8, **caractérisé en ce qu'**au moins une barre de support (10), de préférence toutes les barres de support (10), ont selon une section transversale orthogonale à l'axe de rotation (D) du sèche-cheveux (1), au moins dans certaines zones, une forme courbe.

10. Sèche -cheveux selon la revendication 9, **caractérisé en ce que**
- toutes les barres de support (10) ont la même direction de courbure, ou
- au moins deux barres de support (10) voisines dans la direction circonférentielle (4) de l'arbre (5) de roue de ventilateur ont des directions de courbure entre elles.

11. Sèche-cheveux selon la revendication 9 ou 10, **caractérisé en ce qu'**au moins deux barres de support (10) présentent des degrés de courbure différents.

12. Sèche-cheveux selon une des revendications précédentes, **caractérisé en ce qu'**il est prévu, sur au moins une, de préférence sur toutes les barres de support (10), un moyen formant enveloppe (15) qui, selon une section longitudinale le long de l'axe de rotation (D) du sèche-cheveux (1), a une conformation géométrique principalement en forme de goutte.

13. Sèche-cheveux selon la revendication 12, **caractérisé en ce que** le moyen formant enveloppe (15) est réalisé en un métal ou une matière synthétique, de préférence en silicone.

14. Sèche-cheveux selon la revendication 12 ou 13, **caractérisé en ce qu'**il est prévu une structuration, au moins dans certaines zones, sur une surface extérieure du moyen formant enveloppe (15).
